# FASCICULE DE BREVET EUROPEEN

(11) **EP 1 162 334 B1**
(45) Date de publication et mention de la délivrance du brevet: **15.06.2005**
(21) Numéro de dépôt: 01401071.4
(22) Date de dépôt: 26.04.2001
(51) Int. Cl.: E05B 65/10, E05B 63/14, E05B 15/16

(54) **Serrure anti-glissement résistante au feu**
Gleit- und brandsicheres Schloss
Anti-slip fire-proof lock

(30) Priorité: 07.06.2000 FR 0007268
(43) Date de publication de la demande: 12.12.2001
(73) Titulaire: VACHETTE, 10000 Troyes (FR)
(72) Inventeur: Mangin, Robert, 10300 Sainte Savine (FR); Magnain, Pascal, 10280 Saint Mesmin (FR); Darmanin, Christian, 10000 Troyes (FR); Habert, Hervé, 10000 Troyes (FR)
(74) Mandataire: Abello, Michel

(56) Documents cités:
- EP-A- 0 861 956
- US-A- 5 890 752

## Description

La présente invention concerne une serrure anti-panique à pêne basculant destinée à résister au feu, pour équiper par exemple des portes coupe-feu, notamment des portes doubles, voir par exemple US 5 890 752.

Pour des raisons de coûts de fabrication, il est très avantageux de fabriquer les pênes de serrure, et notamment des serrures anti-panique du type à pêne basculant, en un alliage métallique à bas point de fusion, par exemple en Zamak® , dont le point de fusion est de l'ordre de 410°C, par un procédé de moulage par injection. Un tel pêne est dix à quinze fois moins cher qu'un pêne en acier. Par ailleurs, pour remplir une fonction de coupe-feu en cas d'incendie dans un bâtiment, la porte sur laquelle est montée la serrure anti-panique doit pouvoir tenir en position fermée dans les conditions physiques extrêmes d'un incendie, les normes françaises demandant une tenue au feu de la porte supérieure à une heure, alors qu'un pêne en Zamak® a une tenue au feu de l'ordre de 4 minutes. En effet, la température dans le bâtiment peut dépasser 950°C, entraînant la fusion des pênes à bas point de fusion susmentionnés. La société demanderesse a proposé, dans la demande française n° 9915043 déposée le 30 novembre 1999 de pallier ce problème en munissant la serrure d'un deuxième pêne en matière à haut point de fusion, par exemple en acier dont le point de fusion est à 1200°C ou en laiton dont le point de fusion est à 1100°C. Ce deuxième pêne est solidaire du pêne à bas point de fusion et destiné à lui suppléer lorsqu'il entre en fusion, mais ne coopère pas avec la gâche lors de l'utilisation normale de la serrure.

Par ailleurs, une porte fermant par exemple un couloir à une extrémité duquel s'est déclaré un incendie est soumise à une pression différentielle très importante, résultant du fait qu'une face de la porte est à température ambiante et l'autre face est soumise au feu, ladite pression différentielle pouvant s'exercer dans le sens de son ouverture, avant même que la température ne s'élève suffisamment pour provoquer la fusion du pêne à bas point de fusion. Ainsi, il a été constaté que cette pression différentielle, et/ou la dilatation du vantail sur lequel est monté une serrure, induit de très grands contraintes sur le pêne, notamment au point médian dudit vantail, qui peuvent, lorsque la pression dépasse une valeur d'environ 200 kg, faire glisser le pêne à bas point de fusion sur la gâche en provoquant une ouverture partielle ou un galbe du vantail sur lequel est monté la serrure. Il a été constaté qu'une porte métallique a tendance à se galber en direction du feu tandis qu'une porte en bois se galbe dans l'autre direction. Dans tous les cas, lorsque le pêne à bas point de fusion fond, le pêne en matière à haut point de fusion est décalé par rapport à la gâche et ne peut plus s'engager dans celle-ci pour retenir la porte dans une position fermée. En outre, le galbe ou l'ouverture partielle de la porte sous l'effet de la pression et de la dilatation peut causer un décalage de 20 cm au point médian de la porte entre le vantail portant la serrure et le support de la gâche, ce qui rend inefficace le joint intumescent destiné à rendre la porte hermétique en cas d'incendie. Or, il est souhaitable qu'une porte puisse rester fermée de manière suffisamment hermétique pour éviter les courants d'air susceptibles d'attiser le feu.

La présente invention a donc pour but de fournir une serrure du type défini plus haut, munie d'un pêne en matière à bas point de fusion et d'une pêne en matière à haut point de fusion, un ensemble formé d'une serrure et d'une gâche, ainsi qu'un système d'une serrure montée sur un vantail mobile d'une porte et d'une gâche montée sur un deuxième vantail dans le cas d'une porte double ou sur un montant d'huisserie dans le cas d'une porte simple, qui soient aptes à maintenir la porte en position sensiblement fermée malgré l'éventuel glissement du pêne en matière à bas point de fusion sur la gâche.

A cet effet, l'invention a pour premier objet une serrure comprenant un boîtier en un matériau à haute température de fusion destiné à être fixé à une porte, un pêne en une matière dont la température de fusion est inférieure, ledit pêne étant monté sur ledit boîtier de façon à être mobile entre une position de fermeture dans laquelle il fait saillie à l'extérieur du boîtier à travers une ouverture de celui-ci et est apte, à température ambiante d'utilisation de la serrure, à coopérer avec une gâche pour bloquer la porte en position fermée et une position d'ouverture dans laquelle ledit pêne est rentré dans ledit boîtier pour autoriser l'ouverture de la porte, un organe de manoeuvre couplé audit pêne et actionnable depuis l'extérieur dudit boîtier pour faire passer ledit pêne de sa position de fermeture à sa position d'ouverture, caractérisée par le fait que ladite serrure comprend aussi un pêne auxiliaire en un matériau à haute température de fusion, qui est monté sur le boîtier de façon à être mobile entre une position de fermeture dans laquelle une partie dudit pêne auxiliaire fait saillie à l'extérieur dudit boîtier à travers ladite ouverture de celui-ci, et une position d'ouverture dans laquelle ledit pêne auxiliaire est rentré dans ledit boîtier pour autoriser l'ouverture de la porte, ladite serrure comprenant aussi des moyens de rappel élastique, aptes à coopérer avec ledit pêne auxiliaire pour le solliciter vers sa position de fermeture ; ledit pêne auxiliaire étant accouplé audit pêne par des moyens de liaison, de façon que le déplacement dudit pêne vers sa position d'ouverture au moyen dudit organe de manoeuvre est apte à entraîner ledit pêne auxiliaire aussi vers sa position d'ouverture ; lesdits moyens de liaison comprenant au moins un élément fusible en une matière à basse température de fusion, ladite basse température de fusion étant comprise entre la température ambiante d'utilisation de la serrure et la température de fusion du pêne, dite température de fusion intermédiaire ; chaque élément fusible étant agencé de manière que son entrée en fusion est apte à découpler la liaison entre ledit pêne et ledit pêne auxiliaire, de sorte qu'après la fusion dudit élément fusible, ledit pêne auxiliaire est apte, dans sa position découplée, à coopérer avec une partie en matériau à haute température de fusion de la gâche pour bloquer la porte dans une position sensiblement fermée, dite position de fermeture incendie.

De préférence, ledit pêne auxiliaire est apte, dans sa position découplée, à être déplacé par rapport audit pêne sous la sollicitation desdits moyens de rappel élastique vers une position dite de fermeture incendie dans laquelle il fait saillie à l'extérieur dudit boîtier au-delà de sa position de fermeture.

Avantageusement, la serrure est du type à pêne basculant, le pêne et le pêne auxiliaire étant aptes à pivoter sur un même axe solidaire du boîtier, ledit axe de rotation étant sensiblement parallèle à la paroi du boîtier dans laquelle est percée ladite ouverture.

Dans ce cas, ledit pêne comporte de préférence un corps présentant à son extrémité libre une surface de blocage apte à coopérer avec la gâche en position de fermeture dudit pêne ; ledit pêne auxiliaire comportant deux flasques plats en forme générale de secteurs de disque sensiblement perpendiculaires audit axe de rotation, et situés de part et d'autre dudit corps du pêne ; lesdits moyens de liaison comportant au moins un organe d'accouplement à haute température de fusion s'étendant sensiblement parallèlement audit axe de rotation, dans au moins un trou de l'un dudit pêne et dudit pêne auxiliaire et à travers au moins une fente sensiblement en arc de cercle centré sur ledit axe de rotation percée dans l'autre dudit pêne et dudit pêne auxiliaire ; ledit élément fusible étant agencé dans ladite au moins une fente pour lier en rotation les deux pênes à température ambiante, et pour découpler lesdits pênes avec une liberté de déplacement angulaire limitée correspondant à l'arc de cercle de ladite au moins une fente, au-delà de ladite basse température de fusion, de façon que, en position de fermeture incendie de la serrure, ledit pêne auxiliaire, étant repoussé sous l'action desdits moyens de rappel élastique vers l'extérieur dudit boîtier, a tourné d'un angle de déphasage limité par rapport audit pêne au-delà de sa position de fermeture, ladite au moins une fente ayant coulissé librement sur ledit organe d'accouplement.

Dans ce cas, une surface dudit pêne tournée vers l'intérieur du boîtier comporte avantageusement un renfoncement agencé de manière qu'une partie desdits moyens de rappel élastique en appui sur un bord desdits flasques ne soit pas en contact avec le pêne au cours de la rotation dudit pêne auxiliaire dudit angle de déphasage limité vers sa position de fermeture incendie, ladite partie desdits moyens de rappel élastique étant apte à s'engager librement dans ledit renfoncement.

Avantageusement, lesdits moyens de liaison comportent un tube entretoise s'étendant sensiblement parallèlement audit axe de rotation et reliant les deux flasques du pêne auxiliaire, les extrémités dudit tube entretoise étant solidaires desdits flasques.

De préférence dans ce cas, ledit au moins un organe d'accouplement comprend ledit tube entretoise, ladite au moins une fente traversant ledit pêne, ledit trou étant percé dans chacun des deux flasques, ledit élément fusible étant apte, à température ambiante d'utilisation de la serrure, à occuper une partie dudit trou oblong, de manière à interdire le déplacement dudit tube entretoise dans ledit trou oblong.

Avantageusement, lesdits moyens de liaison comportent une broche d'accouplement s'étendant sensiblement parallèlement à l'axe de rotation et liée avec ledit pêne en translation circulaire autour de l'axe de rotation, une extrémité de ladite broche d'accouplement étant apte à venir en butée contre le boîtier pour définir la fin de course de rotation dudit pêne dans sa position de fermeture de la serrure.

De préférence, ladite broche d'accouplement traverse au moins une lumière percée dans chacun desdits flasques et un trou percé à travers le pêne.

Dans ce cas, on peut prévoir qu'un élément fusible est apte, à température ambiante d'utilisation de la serrure, à occuper une partie de ladite lumière de manière à interdire le déplacement de ladite broche d'accouplement dans ladite lumière.

De préférence, la température de fusion haute est supérieure à 950°C, ledit matériau à haute température de fusion étant par exemple de l'acier, que la température de fusion intermédiaire est comprise entre 200°C et 500°C, ledit matériau à température de fusion intermédiaire étant par exemple du Zamak® , et que la température de fusion basse est inférieure à 200°C, ladite matière à basse température de fusion étant par exemple un plastique.

Dans le même but, l'invention a pour deuxième objet un ensemble formé d'une serrure selon le premier objet de l'invention, et d'une gâche associée à ladite serrure, caractérisé par le fait que l'extension radiale desdits flasques du pêne auxiliaire par rapport audit axe de rotation est sensiblement supérieure à l'extension radiale de la surface de blocage du pêne ; ladite gâche comportant deux rainures sensiblement perpendiculaires audit axe de rotation, et situées en face des bords d'extrémité libre desdits flasques du pêne auxiliaire ; lesdites rainures étant agencées de manière que, d'une part, à température ambiante d'utilisation de ladite serrure, lesdits flasques sont engagés dans lesdites rainures sans coopérer avec ladite gâche, et d'autre part, dans la position de fermeture incendie du pêne auxiliaire, lesdits flasques sont aptes à venir en contact avec ladite gâche.

Avantageusement, au moins un desdits flasques du pêne auxiliaire comporte une encoche dans son bord d'extrémité libre; ladite encoche étant apte, dans la position de fermeture incendie de la serrure, à s'accrocher dans la rainure de la gâche lui faisant face.

Dans une forme de réalisation particulière, la serrure est montée sur un vantail mobile et la gâche est montée sur un deuxième vantail dans le cas d'une porte double ou un montant d'huisserie dans le cas d'une porte simple, un joint intumescent apte à passer sous l'action de la chaleur d'un état contracté à un état dilaté, étant fixé sur le chant dudit vantail mobile sur tout son pourtour ; ledit ensemble étant agencé de manière que, d'une part, en position de porte fermée à température ambiante d'utilisation de ladite serrure, ledit joint intumescent fait face au chant dudit deuxième vantail ou dudit montant d'huisserie de la porte, ledit joint intumescent étant contracté ; d'autre part, dans la position de fermeture incendie du pêne auxiliaire, ledit vantail mobile ne s'étant pas déplacé par rapport à sa position de fermeture, l'encoche et la rainure qui lui fait face sont séparées d'une distance de décalage, la distance de décalage étant sensiblement inférieure à la moitié de l'épaisseur dudit vantail ou du montant d'huisserie portant la gâche, de sorte que lorsque ledit vantail mobile se déplace sous l'effet de la pression différentielle exercée par le feu, ledit joint intumescent est, dans son état dilaté, apte à rester en contact avec le chant du vantail ou dudit montant d'huisserie de la porte qui lui fait face sur sensiblement toute la hauteur dudit chant ou dudit montant.

Pour mieux faire comprendre les différents objets de l'invention, on va en décrire maintenant, à titre d'exemple purement illustratif et non limitatif, un mode de réalisation représenté au dessin annexé.

Sur ce dessin :
- la figure 1 est une vue en coupe de la serrure de l'invention suivant la ligne I de la figure 5 et de la gâche suivant la ligne I de la figure 6, la serrure étant montée sur un premier vantail d'une porte double et la gâche étant montée sur le deuxième vantail, la serrure étant en position fermée ;
- la figure 2 est une vue analogue à la figure 1, où l'élément fusible a été omis, le pêne auxiliaire étant en position découplée ;
- la figure 3 est une vue analogue à la figure 2, où le pêne a été omis, la serrure étant en position de fermeture incendie ;
- la figure 4 est une vue latérale des deux pênes assemblés, en position accouplée du pêne auxiliaire ;
- la figure 5 est une vue en coupe suivant la ligne V de la figure 4 des deux pênes assemblés, en position accouplée du pêne auxiliaire ;
- la figure 6 est une vue de face de la gâche associée à la serrure de l'invention ;
- la figure 7 est une vue en coupe de la gâche associée à la serrure de l'invention suivant la ligne VII de la figure 6 ;
- la figure 8 est une vue en perspective éclatée des deux pênes de la serrure de l'invention.

L'invention consiste en une serrure anti-panique, du type à pêne basculant, comportant, un boîtier 1 destiné à être fixé sur l'une des faces d'un vantail 2 de porte, un pêne 3 de la serrure monté en rotation dans le boîtier 1 de manière à pouvoir se déplacer entre une position de fermeture montrée dans la figure 1, dans laquelle le pêne 3 fait saillie à l'extérieur du boîtier 1 à travers une ouverture 4 de celui-ci et peut coopérer avec une gâche 5, afin de maintenir ladite porte en position fermée, et une position d'ouverture (non montrée) dans laquelle le pêne 3 est rentré à l'intérieur du boîtier 1. La gâche 5 est fixée, soit à l'huisserie de la porte dans le cas d'une porte simple (non montrée), soit sur le deuxième vantail 6 d'une porte double, comme montré sur la figure 1. Le vantail 2 comporte une plaque saillante 31 sur sa face opposée à celle portant le boîtier 1 pour ne permettre l'ouverture de la porte que dans un seul sens.

Comme visible sur la figure 1, le boîtier 1 comporte une tôle métallique, par exemple en acier, qui est pliée en U de façon à présenter deux ailes 1a et 1b et une partie de base 1c. Cette partie de base 1c est destinée à être appliquée et fixée, par exemple au moyen de vis non montrées, sur l'une des deux faces du vantail 2 de la porte sur laquelle la serrure anti-panique est destinée à être montée. Le boîtier 1 peut être éventuellement complété par un couvercle (non montré) recouvrant l'espace compris entre les deux ailes 1a et 1b.

L'ouverture 4 susmentionnée est découpée dans l'aile la du boîtier 1, sensiblement à mi-longueur de ladite aile 1a, et elle a une forme approximativement rectangulaire. Les ailes 1a et 1b comportent des trous 7, visibles sur la figure 1, destinés à recevoir les extrémités de l'axe de rotation d'un levier de manoeuvre (non montré) pour actionner le pêne 3.

Le pêne 3 va maintenant être décrit en référence à la figure 8. Le pêne 3 est en fait constitué par un pêne principal 8 et un pêne auxiliaire 9, qui sont montés pivotant sur un axe commun de rotation 10 et qui sont accouplés de manière libérable l'un à l'autre par des moyens de liaison, de façon à être liés en rotation autour de l'axe 10 en position accouplée (figure 1), et de façon à pouvoir pivoter l'un par rapport à l'autre d'un angle α de déphasage limité autour de l'axe 10 en position découplée (figure 2). L'axe 10 est supporté à ses extrémités par des pattes de support (non montrées) qui sont fixées rigidement à la face interne de l'aile 1a du boîtier 1.

Le pêne 8 est fabriqué par exemple par moulage par injection, en une matière à point de fusion inférieur, par exemple en Zamak® . Comme mieux visible sur la figure 8, le pêne 8 comporte un corps 30 plein en forme sensiblement de secteur de cylindre droit ayant deux faces latérales 8a et 8b, qui sont planes et perpendiculaires à l'axe de rotation 10 et qui ont une forme sensiblement en secteur de disque centré sur l'axe de rotation 10. Le corps 30 du pêne 8 comporte en outre une surface arrière 8c (voir figure 1), qui se trouve en permanence à l'intérieur du boîtier 1 et dans laquelle est ménagée un renfoncement 8f dont la fonction sera expliquée plus bas, une surface frontale 8d qui s'étend en majeure partie hors du boîtier 1, obliquement à travers l'ouverture 4 de celui-ci, quand le pêne 8 est dans sa position de fermeture (figure 1), ainsi qu'une surface de blocage 8e en forme de nappe cylindrique, dont l'axe géométrique est confondu avec celui de l'axe de rotation 10. Dans la position de fermeture du pêne, cette surface de blocage 8e vient en appui sur une portion de surface 5a de la gâche 5 pour maintenir en position fermée la porte sur laquelle est fixée la serrure.

Le pêne 8 est, de plus, prolongé de l'autre côté de son axe de rotation 10 par rapport à son corps 30 par une portée d'appui 12 comportant deux branches 12a et 12b s'étendant sensiblement parallèlement à l'axe de rotation 10 respectivement de part et d'autre des faces latérales 8a et 8b du pêne 8, destinées à coopérer avec un levier de manoeuvre (non montré). Ce levier de manoeuvre peut agir, sur l'une ou l'autre des deux branches 12a, 12b de la portée d'appui 12 pour faire pivoter le pêne 8, et aussi le pêne auxiliaire 9 qui lui est accouplé, autour de l'axe 10 afin de faire passer les deux pênes de leur position de fermeture montrée dans la figure 1 à leur position d'ouverture (non montrée) dans laquelle les deux pênes sont rentrés dans le boîtier 1. Dans cette dernière position, la face frontale 8d du pêne 8 se trouve sensiblement dans le plan de l'ouverture 4 du boîtier 1.

Le pêne auxiliaire 9 est réalisé, conformément à la présente invention, en une matière à haut point de fusion de manière à résister au feu, par exemple en acier ou en un alliage cuivreux. Comme montré dans la figure 8, ce pêne auxiliaire 9 peut être constitué par deux flasques plats 9a et 9b, sensiblement en forme de secteur de disque centré sur l'axe de rotation 10, qui sont perpendiculaires à l'axe de rotation 10 et espacés l'un de l'autre. Les deux flasques 9a et 9b sont destinés à être placés respectivement de part et d'autre des faces latérales 8a et 8b du pêne 8, comme montré dans la figure 8. Chacun des deux flasques 9a et 9b comporte un trou circulaire 13 destiné à être aligné avec des trous 14 du pêne 8 pour recevoir l'axe de rotation 10.

Chacun des deux flasques 9a et 9b comporte un bord 17, qui s'étend selon un arc de cercle centré sur l'axe de rotation 10, chaque bord 17 étant de préférence situé légèrement en avant par rapport à la surface cylindrique de blocage 8e du pêne 8, comme cela est visible dans les figures 1 et 2. Chacun des deux flasques 9a et 9b comporte en outre deux bords qui s'étendent sensiblement radialement par rapport à l'axe de rotation 10, à savoir un bord radial arrière, qui est aligné avec la surface arrière 8c du pêne 8, et un bord radial avant qui est aligné avec la surface frontale 8d du pêne 8.

De préférence, le pêne auxiliaire 9 comprend en outre une plaque-entretoise 9c, qui est reliée d'un seui tenant au bord radial avant de chacun des deux flasques 9a et 9b. Comme montré dans la figure 8, cette plaque-entretoise 9c recouvre en grande partie la surface frontale 8d du pêne 8. De préférence, cette surface frontale 8d présente un évidement 18, large et de profondeur correspondant à l'épaisseur de la plaque-entretoise 9c, qui s'étend d'une face latérale 8a à l'autre face latérale 8b du pêne 8 et qui, dans l'état assemblé des deux pênes 8 et 9, reçoit la plaque-entretoise 9c du pêne auxiliaire 9, de façon que cette plaque-entretoise se trouve sensiblement à fleur de la surface frontale 8d du pêne 8. Ainsi, lorsque le vantail 2 sur laquelle est montée la serrure se ferme, le bord 6a de l'autre vantail 6 vient en contact glissant sur la plaque-entretoise 9c du pêne auxiliaire 9 qui est plus résistant à l'usure que le pêne 8 en matière à bas point de fusion.

Comme on peut le voir à la figure 8, l'axe de rotation 10 a des extrémités qui font nettement saillie au-delà des deux flasques 9a et 9b du pêne auxiliaire 9 afin de permettre le montage dudit axe dans les pattes de support mentionnées plus haut. En outre, les extrémités saillantes de l'axe de rotation 10 portent un ressort 19, visible sur les figures 1, 2 et 3, destiné à solliciter le pêne auxiliaire 9 vers sa position de fermeture. Plus précisément, ce ressort peut être par exemple constitué par un fil en acier à ressort, qui est plié en forme d'un U, dont la partie de base 19a s'appuie contre le bord arrière des deux flasques 9a et 9b du pêne auxiliaire 9, tandis que chacune des deux branches 19b du ressort 19 s'étend sensiblement à angle droit à partir de la partie de base 19a, puis est enroulée de quelques tours autour d'une extrémité respective de l'axe de rotation 10, et s'étend ensuite à nouveau sensiblement perpendiculairement à la partie de base 19a en s'appuyant contre la face intérieure de l'aile 1a du boîtier 1. En outre, la partie de base 19a est situé en face de le renfoncement 8f de la surface arrière 8c du pêne 8, de sorte qu'elle n'est pas en contact avec le pêne 8.

Les moyens de liaison entre le pêne 8 et le pêne auxiliaire 9 vont maintenant être décrits. Chacun des deux flasques 9a et 9b comporte une lumière 15 sensiblement en arc de cercle centré sur l'axe de rotation 10 destinée à être alignée avec des trous débouchant 16 du pêne 8 pour recevoir une broche d'accouplement 11. La broche d'accouplement 11, bien qu'elle soit plus courte que l'axe de rotation 10, a des extrémités 11a et 11b qui font saillie au-delà des flasques 9a et 9b du pêne auxiliaire 9, comme visible sur la figure 5, de façon à venir en butée contre la surface interne de l'aile 1a, des deux côtés de l'ouverture 4, quand le pêne 8 est dans sa position de fermeture. Les trous débouchant 16 sont ajustés à la section de la broche d'accouplement 11 de manière que celle-ci est liée au pêne 8 en translation circulaire autour de l'axe 10. Les lumières 15 du pêne auxiliaire 9 comportent deux extrémités angulairement espacées, l'extrémité 15a étant située vers l'intérieur du boîtier 1 et l'extrémité 15b étant située vers l'extérieur du boîtier 1. Dans l'état accouplé du pêne auxiliaire 9, comme visible à la figure 4, la broche d'accouplement 11 est située à l'opposé de l'extrémité 15a des lumières 15.

Le pêne auxiliaire comporte également un tube entretoise 21 s'étendant sensiblement parallèlement à l'axe de rotation 10 et reliant les deux flasques 9a et 9b à travers un trou oblong 22 du pêne 8, les extrémités d'une broche 21c, contenue dans le tube entretoise 21, étant encastrées par poinçonnage dans des trous tronconiques 21a et 21b des flasques 9a et 9b respectivement, au voisinage de leur partie centrale. Ce tube entretoise 21 a pour fonction de rigidifier le pêne auxiliaire 9 et de maintenir les flasques 9a et 9b parallèles entre eux et aux faces latérales 8a et 8b du pêne 8, à distance desdites faces latérales 8a et 8b, notamment lorsque la serrure est soumise à de hautes températures, par exemple au cours d'un incendie. Le trou oblong 22 comporte deux extrémités angulairement espacées, l'extrémité 22a étant située vers l'intérieur du boîtier 1 et l'extrémité 22b étant située vers l'extérieur du boîtier 1. Dans l'état accouplé du pêne auxiliaire 9, comme visible à la figure 1, le tube entretoise 21 est situé au voisinage de l'extrémité 22a du trou oblong 22.

L'accouplement libérable du pêne 8 et du pêne auxiliaire 9 est réalisé au moyen d'un élément fusible 20 à basse température de fusion, rigide à la température ambiante d'utilisation de la serrure (voir figure 1). L' élément fusible 20 peut par exemple être constitué d'une matière plastique, ladite basse température de fusion étant par exemple de l'ordre de 180°C.

Dans une première variante de l'invention, l'élément fusible 20 comporte une tige en plastique, visible sur la figure 1, logée au voisinage de l'extrémité 22b du trou oblong 22 et occupant une partie substantielle de l'espace complémentaire au tube entretoise 21 dans le trou oblong 22, de manière à interdire le déplacement angulaire du tube entretoise 21 par rapport au pêne 8.

Dans une deuxième variante de l'invention (non représentée), l'élément fusible comporte deux morceaux de plastique en forme de rondelle logés au voisinage des extrémités 15a des deux lumières 15, visibles sur la figure 4, occupant une partie substantielle de l'espace complémentaire à la broche d'accouplement 11 dans les lumières 15 de manière à interdire le déplacement angulaire de la broche d'accouplement 11 par rapport au pêne auxiliaire 9.

En présence de l'élément fusible 20, le pêne 8 et le pêne auxiliaire 9 sont ainsi liés en rotation autour de l'axe de rotation 10. Lorsque le pêne 8 est actionné vers sa position d'ouverture au moyen de l'organe de manoeuvre, le couple de rotation est transmis au pêne auxiliaire 9 par l'intermédiaire de l'élément fusible 20 qui vient en butée sur le tube entretoise 21 dans la première variante de l'invention, ou de la broche d'accouplement 11 qui vient en butée sur ledit élément fusible dans la deuxième variante de l'invention, de manière que le pêne auxiliaire est aussi entraîné en position d'ouverture de la serrure. Réciproquement, le couple de rappel élastique du ressort 19 s'exerçant sur le pêne auxiliaire 9 dans le sens de la fermeture de la serrure est transmis au pêne 8 par l'intermédiaire, du tube entretoise 21 qui vient en butée sur l'élément fusible 20 logé dans le trou oblong 22 dans la première variante de l'invention, ou de l'élément fusible logé dans les lumières 15 qui vient en butée sur la broche d'accouplement 11 dans la deuxième variante de l'invention, de manière que le pêne 8 est aussi entraîné en position de fermeture de la serrure.

Au cours d'un incendie, l'élément fusible 20 perd sa rigidité à la suite de l'élévation de la température ambiante jusqu'au voisinage de sa température de fusion. Cette perte de rigidité intervient avant l'entrée en fusion dudit pêne 8, avant ou au plus tard au début de la course de glissement du pêne 8 sur la gâche 5 sous l'effet de la pression différentielle s'exerçant sur le vantail 2 et/ou de la dilatation dudit vantail 2. L'élément fusible 20 n'est alors plus apte à résister à l'effort exercé par le ressort 19 sur le pêne auxiliaire 9 dans la direction d'ouverture de celui-ci. La liaison en rotation du pêne auxiliaire 9 avec le pêne 8 est alors supprimée, le tube entretoise pouvant coulisser librement angulairement vers l'extrémité 22b du trou oblong 22 et la broche d'accouplement 11 pouvant coulisser librement angulairement vers l'extrémité 15a des lumières 15. Le pêne auxiliaire 9 tourne alors sous l'effet de l'effort du ressort 19 d'un angle α au-delà de sa position de fermeture vers sa position découplée, visible à la figure 2, la partie de base 19a du ressort 19 venant s'engager librement dans le renfoncement 8f sans coopérer avec le pêne 8. Après fusion du pêne principal 8, les extrémités de la broche d'accouplement 11 restent en butée contre la surface interne de l'aile 1a, des deux côtés de l'ouverture 4, de manière que le pêne auxiliaire 9 est bloqué en rotation autour de l'axe 10 dans sa direction de fermeture, les bords de l'extrémité 15a des lumières 15 étant en butée contre la broche d'accouplement 11, comme visible à la figure 3.

Le fonctionnement du mécanisme anti-glissement de la serrure va maintenant être expliqué. La gâche 5 est résistante au feu, par exemple en acier ou en fonte, et comporte un bossage creux 23 de forme sensiblement parallélépipédique rectangle avec des arêtes arrondies par soucis d'ergonomie, qui peut être obtenu par exemple par emboutissage d'une tôle en acier, et dont la base 23a est prolongée le long de ses petits côtés par deux ailes de fixation 24 destinées à être appliquées sur un support de gâche 25 de manière que le grand côté de la base 23a soit parallèle à l'axe de rotation 10 ; le support 25 étant fixé soit à l'huisserie d'une porte simple, soit au deuxième vantail 6 d'une porte double. Les ailes de fixation 24 comportent des trous 24a destinés à recevoir des vis de fixation (non montrées) pour fixer la gâche 5 au support 25.

La portion de surface 5a de la gâche 5 fait face au pêne 3 en position de fermeture de la porte et est arrondie avec un rayon de courbure plus grand que celui des autres arêtes de la gâche 5 pour assurer une surface de contact suffisante avec le pêne 8 en position de fermeture de la serrure. En outre, la portion de surface 5a comporte deux rainures 26 s'étendant perpendiculairement à l'axe 10 et situées respectivement en face des bords 17 des flasques 9a et 9b du pêne auxiliaire 9, de manière que les bords 17 ne rentrent pas en contact avec la gâche 5 lorsque la serrure fonctionne avec les deux pêne 8 et 9 accouplés (voir figure 1).

Lorsque, la porte étant initialement fermée, le pêne auxiliaire 9 se trouve amené dans sa position découplée (voir figure 2) à la suite de la fusion de l'élément fusible 20, due par exemple à un incendie, si le vantail 2 de la porte est poussé dans le sens de son ouverture sous l'effet du différentiel de pression qui s'exerce sur ses faces et/ou de sa dilatation, le pêne 8 peut glisser sur la gâche 5, par exemple en raison du faible coefficient de frottement du Zamak® sur l'acier, sans entraîner le pêne 9. Ce glissement du pêne 8 est dû au fait que l'effort exercé par la gâche 5 sur le pêne 8 en réaction à la force de pression exercée perpendiculairement sur le vantail 2 et transmise au pêne 8 par l'intermédiaire de l'axe 10, peut comporter une composante dont le moment par rapport à l'axe de rotation 10 tend à faire rentrer le pêne 8 dans le boîtier 1. Ainsi, le vantail 2 se galbe ou tourne d'un faible angle sur l'axe de ses gonds (non montré) dans sa direction d'ouverture, de sorte que le point médian du vantail 2 qui porte le boîtier 1 présente un décalage *d* dans la direction d'ouverture de la porte par rapport au vantail 6 portant la gâche 5. Au cours du déplacement du boîtier 1 dans la direction d'ouverture de la porte, les bords 17 des flasques 9a et 9b du pêne auxiliaire 9 viennent en contact avec le fond des rainures 26 de la gâche 5. Le pêne auxiliaire 9 et la gâche 5 étant en matière résistante au feu, par exemple en acier, et le coefficient de frottement de l'acier sur lui même étant plus élevé, le blocage de la porte en position sensiblement fermée, dite position de fermeture incendie, est alors assuré, même après fusion complète du pêne 8, comme visible sur la figure 3. La température ambiante ayant largement dépassé 200°C lorsque cela se produit, la serrure n'est plus destinée à être ouverte à l'aide de l'organe de manoeuvre à ce stade.

Pendant l'étape transitoire séparant le début du glissement du pêne 8 sur la gâche 5 de l'entrée en contact des bords 17 avec la gâche 5, la broche d'accouplement 11 peut être entraînée par le pêne 8 et perdre le contact avec le boîtier 1 ; mais elle est par la suite repoussée en butée contre l'aile 1a par le pêne auxiliaire 9.

Dans une autre variante de l'invention, les bords 17 des flasques 9a et 9b comportent des encoches 27 destinées à s'accrocher sur le rebord frontal 26a des rainures 26 lors du déplacement du boîtier 1 dans la direction d'ouverture de la porte, lesdites encoches 27 faisant face audit rebord frontal 26a des rainures 26 lorsque le pêne auxiliaire est en position découplée, comme visible sur la figure 2. Dans la position de fermeture incendie de la serrure, les flasques 9a et 9b sont accrochés sur les rebords frontaux 26a des rainures 26 de la gâche 5, de manière à interdire le glissement du pêne auxiliaire 9 sur la gâche 5. Le décalage maximal *d* que peut présenter le point médian du vantail 2 sur lequel est monté le boîtier 1 de la serrure est alors déterminé par la position des encoches 27 et par l'angle de déphasage α dont a tourné le pêne auxiliaire 9 dans sa position découplée. Ce décalage *d* est en effet sensiblement égal à la distance entre le fond de l'encoche 27 et le rebord 26a de la rainure 26 lui faisant face lorsque l'élément fusible 20 a fondu et que le pêne 8 est resté en position de fermeture de la serrure sans glisser sur la gâche 5 (voir figure 2).

Classiquement, le vantail 2 de la porte sur lequel est monté la serrure comporte un joint intumescent 28 inséré dans un logement creusé sur toute la hauteur dudit vantail 2 sensiblement au milieu de son chant 2a. Lors de l'élévation de la température ambiante, par exemple à la suite d'un incendie, ce joint intumescent se dilate de manière à obstruer le jour 29 qui existe entre les deux vantaux 2 et 6 d'une porte double ou entre une porte et l'huisserie, afin de rendre la porte plus hermétique, comme visible à la figure 2. Dans la position de fermeture incendie de la serrure, le déphasage du pêne auxiliaire 9 est tel que le décalage *d* présenté par le point médian du vantail 2 sur lequel est monté le boîtier 1 de la serrure est sensiblement inférieur à la demie épaisseur, du deuxième vantail 6 dans le cas d'une porte double, ou de l'huisserie dans le cas d'une porte simple (non montré), de manière que le joint intumescent 28 gonflé entre en contact avec le chant 6a du deuxième vantail 6 dans le cas d'une porte double, ou de l'huisserie dans le cas d'une porte simple, de manière à conserver la fonction d'étanchéité au feu de la porte.

Bien que l'invention ait été décrite ci-dessus en liaison avec plusieurs variantes de réalisation particulières, il est évident qu'elle n'y est nullement limitée et qu'elle comprend tous les équivalents techniques des moyens décrits ainsi que leurs combinaisons, si celles-ci entrent dans le cadre de l'invention.

## Revendications

1. Serrure comprenant un boîtier (1) en un matériau à haute température de fusion destiné à être fixé à une porte (2), un pêne (8) en une matière dont la température de fusion est inférieure, ledit pêne (8) étant monté sur ledit boîtier (1) de façon à être mobile entre une position de fermeture dans laquelle il fait saillie à l'extérieur du boîtier (1) à travers une ouverture (4) de celui-ci et est apte, à température ambiante d'utilisation de la serrure, à coopérer avec une gâche (5) pour bloquer la porte en position fermée et une position d'ouverture dans laquelle ledit pêne (8) est rentré dans ledit boîtier (1) pour autoriser l'ouverture de la porte, un organe de manoeuvre couplé audit pêne (8) et actionnable depuis l'extérieur dudit boîtier (1) pour faire passer ledit pêne (8) de sa position de fermeture à sa position d'ouverture, **caractérisée par le fait que** ladite serrure comprend aussi un pêne auxiliaire (9) en un matériau à haute température de fusion, qui est monté sur le boîtier (1) de façon à être mobile entre une position de fermeture dans laquelle une partie dudit pêne auxiliaire (9) fait saillie à l'extérieur dudit boîtier (1) à travers ladite ouverture (4) de celui-ci, et une position d'ouverture dans laquelle ledit pêne auxiliaire (9) est rentré dans ledit boîtier (1) pour autoriser l'ouverture de la porte, ladite serrure comprenant aussi des moyens de rappel élastique (19), aptes à coopérer avec ledit pêne auxiliaire (9) pour le solliciter vers sa position de fermeture ; ledit pêne auxiliaire (9) étant accouplé audit pêne (8) par des moyens de liaison (11,21), de façon que le déplacement dudit pêne (8) vers sa position d'ouverture au moyen dudit organe de manoeuvre est apte à entraîner ledit pêne auxiliaire (9) aussi vers sa position d'ouverture ; lesdits moyens de liaison (11,21) comprenant au moins un élément fusible (20) en une matière à basse température de fusion, ladite basse température de fusion étant comprise entre la température ambiante d'utilisation de la serrure et la température de fusion du pêne (8), dite température de fusion intermédiaire ; chaque élément fusible (20) étant agencé de manière que son entrée en fusion est apte à découpler la liaison entre ledit pêne (8) et ledit pêne auxiliaire (9), de sorte qu'après la fusion dudit élément fusible (20), ledit pêne auxiliaire (9) est apte, dans sa position découplée, à coopérer avec une partie en matériau à haute température de fusion de la gâche (5) pour bloquer la porte dans une position sensiblement fermée, dite position de fermeture incendie.

2. Serrure selon la revendication 1, **caractérisée par le fait que** ledit pêne auxiliaire (9) est apte, dans sa position découplée, à être déplacé par rapport audit pêne (8) sous la sollicitation desdits moyens de rappel élastique (19) vers une position dite de fermeture incendie dans laquelle il fait saillie à l'extérieur dudit boîtier (1) au-delà de sa position de fermeture.

3. Serrure selon la revendication 2, **caractérisée par le fait qu'**elle est du type à pêne basculant, le pêne (8) et le pêne auxiliaire (9) étant aptes à pivoter sur un même axe (10) solidaire du boîtier (1), ledit axe de rotation (10) étant sensiblement parallèle à la paroi (1a) du boîtier (1) dans laquelle est percée ladite ouverture (4).

4. Serrure selon la revendication 3, **caractérisée par le fait que** ledit pêne (8) comporte un corps (30) présentant à son extrémité libre une surface de blocage (8e) apte à coopérer avec la gâche (5) en position de fermeture dudit pêne (8) ; ledit pêne auxiliaire (9) comportant deux flasques (9a, 9b) plats en forme générale de secteurs de disque sensiblement perpendiculaires audit axe de rotation (10), et situés de part et d'autre dudit corps (30) du pêne (8) ; lesdits moyens de liaison (11,21) comportant au moins un organe d'accouplement (11, 21) à haute température de fusion s'étendant sensiblement parallèlement audit axe de rotation (10), dans au moins un trou (16, 21a) de l'un dudit pêne (8) et dudit pêne auxiliaire (9) et à travers au moins une fente (15, 22) sensiblement en arc de cercle centré sur ledit axe de rotation (10) percée dans l'autre dudit pêne (8) et dudit pêne auxiliaire (9) ; ledit élément fusible (20) étant agencé dans ladite au moins une fente (15, 22) pour lier en rotation les deux pênes (8, 9) à température ambiante, et pour découpler lesdits pênes (8, 9) avec une liberté de déplacement angulaire limitée correspondant à l'arc de cercle de ladite au moins une fente (15, 22), au-delà de ladite basse température de fusion, de façon que, en position de fermeture incendie de la serrure, ledit pêne auxiliaire (9), étant repoussé sous l'action desdits moyens de rappel élastique (19) vers l'extérieur dudit boîtier (1), a tourné d'un angle de déphasage limité (α) par rapport audit pêne (8) au-delà de sa position de fermeture, ladite au moins une fente (15, 22) ayant coulissé librement sur ledit organe d'accouplement (11, 21).

5. Serrure selon la revendication 4, **caractérisée par le fait qu'**une surface (8c) dudit pêne tournée vers l'intérieur du boîtier (1) comporte un renfoncement (8f) agencé de manière qu'une partie (19a) desdits moyens de rappel élastique (19) en appui sur un bord desdits flasques (9a, 9b) ne soit pas en contact avec le pêne (8) au cours de la rotation dudit pêne auxiliaire (9) dudit angle de déphasage limité (α) vers sa position de fermeture incendie, ladite partie (19a) desdits moyens de rappel élastique (19) étant apte à s'engager librement dans ledit renfoncement (8f).

6. Serrure selon l'une des revendications 4 et 5, **caractérisée par le fait que** lesdits moyens de liaison (11,21) comportent un tube entretoise (21) s'étendant sensiblement parallèlement audit axe de rotation (10) et reliant les deux flasques (9a, 9b) du pêne auxiliaire (9), les extrémités dudit tube entretoise (21) étant solidaires desdits flasques (9a, 9b).

7. Serrure selon la revendication 6, **caractérisée par le fait que**, ledit au moins un organe d'accouplement comprend ledit tube entretoise (21), ladite au moins une fente (22) traversant ledit pêne (8), ledit trou (21a) étant percé dans chacun des deux flasques (9a, 9b), ledit élément fusible (20) étant apte, à température ambiante d'utilisation de la serrure, à occuper une partie (22b) dudit trou oblong (22), de manière à interdire le déplacement dudit tube entretoise (21) dans ledit trou oblong (22).

8. Serrure selon l'une des revendication 4 à 7, **caractérisée par le fait que** lesdits moyens de liaison comportent une broche d'accouplement (11) s'étendant sensiblement parallèlement à l'axe de rotation (10) et liée avec ledit pêne (8) en translation circulaire autour de l'axe de rotation (10), une extrémité de ladite broche d'accouplement étant apte à venir en butée contre le boîtier (1) pour définir la fin de course de rotation dudit pêne (8) dans sa position de fermeture de la serrure.

9. Serrure selon la revendication 8, **caractérisée par le fait que** ladite broche d'accouplement (11) traverse au moins une lumière (15) percée dans chacun desdits flasques (9a, 9b) et un trou (16) percé à travers le pêne (8).

10. Serrure selon la revendication 9, **caractérisée par le fait qu'**un élément fusible est apte, à température ambiante d'utilisation de la serrure, à occuper une partie de ladite lumière (15) de manière à interdire le déplacement de ladite broche d'accouplement (11) dans ladite lumière (15).

11. Serrure selon l'une des revendications 1 à 10, **caractérisée par le fait que** la température de fusion haute est supérieure à 950°C, ledit matériau à haute température de fusion étant par exemple de l'acier, que la température de fusion intermédiaire est comprise entre 200°C et 500°C, ledit matériau à température de fusion intermédiaire étant par exemple du Zamak® , et que la température de fusion basse est inférieure à 200°C, ladite matière à basse température de fusion étant par exemple un plastique.

12. Ensemble formé d'une serrure selon l'une des revendications 4 à 10 et d'une gâche associée à ladite serrure, **caractérisé par le fait que** l'extension radiale desdits flasques (9a, 9b) du pêne auxiliaire (9) par rapport audit axe de rotation (10) est sensiblement supérieure à l'extension radiale de la surface de blocage (8e) du pêne (8) ; ladite gâche (5) comportant deux rainures (26) sensiblement perpendiculaires audit axe de rotation (10), et situées en face des bords (17) d'extrémité libre desdits flasques (9a, 9b) du pêne auxiliaire (9) ; lesdites rainures (26) étant agencées de manière que, d'une part, à température ambiante d'utilisation de ladite serrure, lesdits flasques (9a, 9b) sont engagés dans lesdites rainures (26) sans coopérer avec ladite gâche (5), et d'autre part, dans la position de fermeture incendie du pêne auxiliaire (9), lesdits flasques (9a, 9b) sont aptes à venir en contact avec ladite gâche (5).

13. Ensemble formé d'une serrure et d'une gâche selon la revendication 12, **caractérisé par le fait qu'**au moins un desdits flasques (9a, 9b) du pêne auxiliaire (9) comporte une encoche (27) dans son bord (17) d'extrémité libre; ladite encoche (27) étant apte, dans la position de fermeture incendie de la serrure, à s'accrocher dans la rainure (26) de la gâche (5) lui faisant face.

14. Ensemble selon la revendication 13, dans lequel la serrure est montée sur un vantail mobile (2) et la gâche est montée sur un deuxième vantail (6) dans le cas d'une porte double ou un montant d'huisserie dans le cas d'une porte simple, **caractérisé par le fait qu'**un joint intumescent (28), apte à passer sous l'action de la chaleur d'un état contracté à un état dilaté, est fixé sur le chant (2a) dudit vantail mobile (2) sur tout son pourtour ; ledit ensemble étant agencé de manière que, d'une part, en position de porte fermée à température ambiante d'utilisation de ladite serrure, ledit joint intumescent (28) fait face au chant (6a) dudit deuxième vantail (6) ou dudit montant d'huisserie de la porte, ledit joint intumescent (28) étant contracté ; d'autre part, dans la position de fermeture incendie du pêne auxiliaire (9), ledit vantail mobile (2) ne s'étant pas déplacé par rapport à sa position de fermeture, l'encoche (27) et la rainure (26) qui lui fait face sont séparées d'une distance de décalage (*d*), la distance de décalage (*d*) étant sensiblement inférieure à la moitié de l'épaisseur dudit vantail (6) ou du montant d'huisserie portant la gâche (5), de sorte que lorsque ledit vantail mobile (2) se déplace sous l'effet de la pression différentielle exercée par le feu, ledit joint intumescent (28) est, dans son état dilaté, apte à rester en contact avec le chant (6a) du vantail (6) ou dudit montant d'huisserie de la porte qui lui fait face sur sensiblement toute la hauteur dudit chant (6a) ou dudit montant.

## Patentansprüche

1. Schloss mit einem Gehäuse (1) aus einem Material mit hoher Schmelztemperatur, welches an einer Türe (2) befestigbar ist, einem Riegel (8) aus einem Material, dessen Schmelztemperatur niedriger ist, wobei der Riegel (8) an dem Gehäuse (1) so montiert ist, dass er zwischen einer Verschlussposition, in welcher er aus dem Gehäuse (1) durch eine Öffnung (4) in diesem nach außen herausragt und, bei der bei Benutzung des Schlosses herrschenden Umgebungstemperatur, mit einer Schließkappe (5) zum Blockieren der Tür in der verschlossenen Position zusammenwirken kann, und einer Öffnungsposition, in welcher der Riegel (8) in das Gehäuse (1) zurückgezogen ist, um das Öffnen der Tür zu ermöglichen, beweglich ist, einem Betätigungsmittel, das mit dem Riegel (8) gekoppelt und von außerhalb des Gehäuses (1) betätigbar ist, um den Riegel (8) von seiner Verschlussposition in seine Öffnungsposition überzuführen, **dadurch gekennzeichnet, dass** das Schloss außerdem einen Hilfsriegel (9) aus einem Material mit hoher Schmelztemperatur umfasst, der so an dem Gehäuse (1) montiert ist, dass er zwischen einer Verschlussposition, in welcher ein Teil des Hilfsriegels (9) aus dem Gehäuse (1) durch die Öffnung (4) in diesem nach außen ragt, und einer Öffnungsposition, in welcher der Hilfsriegel (9) in das Gehäuse (1) zurückgezogen ist, um das Öffnen der Türe zu ermöglichen, bewegbar ist, wobei das Schloss außerdem elastische Rückstellmittel (19) umfasst, die mit dem Hilfsriegel (9) so zusammenwirken, dass dieser in seine Verschlussposition gedrückt wird, wobei der Hilfsriegel (9) durch Verbindungsmittel (11, 21) so an den Riegel (8) gekoppelt ist, dass eine Verschiebung des Riegels (8) durch das Betätigungsmittel in seine Öffnungsposition auch den Hilfsriegel (9) in dessen Öffnungsposition mitführt, wobei die Verbindungsmittel (11, 21) wenigstens ein schmelzbares Bauteil (20) aus einem Material mit niedriger Schmelztemperatur umfassen, wobei die als Zwischenschmelztemperatur bezeichnete niedrige Schmelztemperatur zwischen der Umgebungstemperatur bei Benutzung des Schlosses und der Schmelztemperatur des Riegels (8) liegt, wobei jedes schmelzbare Bauteil (20) so angeordnet ist, dass sein Schmelzbeginn die Verbindung zwischen dem Riegel (8) und dem Hilfsriegel (9) entkoppelt, so dass nach dem Schmelzen des schmelzbaren Bauteils (20) der Hilfsriegel (9) in seiner entkoppelten Position mit einem Teil mit hoher Schmelztemperatur der Schließkappe (5) zusammenwirken kann, um die Türe in einer im Wesentlichen geschlossenen Position zu blockieren, die als Brandverschlussposition bezeichnet wird.

2. Schloss gemäß Anspruch 1, **dadurch gekennzeichnet, dass** der Hilfsriegel (9) in seiner entkoppelten Position bezüglich des Riegels (8) unter dem Einfluss der elastischen Rückstellmittel (19) in eine Brandverschlussposition verschiebbar ist, in welcher er über seine Verschlussposition hinaus aus dem Gehäuse (1) nach außen ragt.

3. Schloss gemäß Anspruch 2, **dadurch gekennzeichnet, dass** es ein Drehriegelschloss ist, wobei der Riegel (8) und der Hilfsriegel (9) um dieselbe mit dem Gehäuse (1) verbundene Achse (10) drehbar sind, wobei die Drehachse (10) im Wesentlichen parallel zu der Wand (1a) des Gehäuses (1) verläuft, in welcher die Öffnung (4) ausgespart ist.

4. Schloss gemäß Anspruch 3, **dadurch gekennzeichnet, dass** der Riegel (8) einen Körper (30) aufweist, der an seinem freien Ende eine Sperrfläche (8e) aufweist, die in der Verschlussposition des Riegels (8) mit der Schließkappe (5) zusammenwirken kann, wobei der Hilfsriegel (9) zwei ebene Flansche (9a, 9b) mit der Allgemeinform von im Wesentlichen senkrecht zu der Drehachse (10) orientierten Scheibensektoren aufweist, die auf beiden Seiten des Körpers (30) des Riegels (8) angeordnet sind, wobei die Verbindungsmittel (11, 21) wenigstens ein Ankuppelmittel (11, 21) mit hoher Schmelztemperatur aufweisen, das im Wesentlichen parallel zu der Rotationsachse (10) in wenigstens einem Loch (16, 21a) des einen Riegels (8) und des Hilfsriegels (9) und durch wenigstens einen im Wesentlichen kreisbogenförmigen, auf der Drehachse (10) zentrierten, in dem anderen Riegel (8) und dem Hilfsriegel (9) eingebrachten Schlitz (15, 22) verläuft, wobei das schmelzbare Bauteil (20) in dem wenigstens einen Schlitz (15, 22) angebracht ist, um eine Drehverbindung zwischen den beiden Riegeln (8, 9) bei Umgebungstemperatur herzustellen und um die beiden Riegel (8, 9) oberhalb der niedrigen Schmelztemperatur mit einer eingeschränkten Drehbewegungsfreiheit, die dem Kreisbogen des wenigstens einen Schlitzes (15, 22) entspricht, so zu entkoppeln, dass in der Brandverschlussposition des Schlosses der Hilfsriegel (9), der unter der Wirkung der elastischen Rückstellmittel (19) aus dem Gehäuse (1) nach außen gedrückt wird, bezüglich des Riegels (8) um einen Phasenwinkel (α) über seine Verschlussposition gedreht ist, wobei der wenigstens eine Schlitz (15, 22) frei auf dem Ankopplungsmittel (11, 21) verschoben ist.

5. Schloss gemäß Anspruch 4, **dadurch gekennzeichnet, dass** eine ins Innere des Gehäuses (1) gerichtete Fläche (8c) des Riegels eine Vertiefung (8f) aufweist, die so angeordnet ist, dass ein Teil (19a) der auf einem Rand der Flansche (9a, 9b) einliegenden elastischen Rückstellmittel (19) im Laufe der Drehbewegung des Hilfsriegels (9) um den Phasenwinkel (α) in seine Brandverschlussposition nicht in Kontakt mit dem Riegel (8) ist, wobei der Teil (19a) der elastischen Rückstellmittel (19) frei in die Vertiefung (8f) eingreifen kann.

6. Schloss gemäß einem der Ansprüche 4 und 5, **dadurch gekennzeichnet, dass** die Verbindungsmittel (11, 21) ein Distanzrohr (21) aufweisen, das im Wesentlichen parallel zu der Drehachse (10) verläuft und die beiden Flansche (9a, 9b) des Hilfsriegels (9) miteinander verbindet, wobei die Enden des Distanzrohrs (21) mit den beiden Flanschen (9a, 9b) verbunden sind.

7. Schloss gemäß Anspruch 6, **dadurch gekennzeichnet, dass** wenigstens ein Ankoppelmittel das Distanzrohr (21) umfasst, wobei der wenigstens eine Schlitz (22) den Riegel (8) durchquert, wobei das Loch (21a) in jeden der beiden Flansche (9a, 9b) eingestochen ist und das schmelzbare Bauteil (20) bei der bei Benutzung des Schlosses herrschenden Umgebungstemperatur einen Teil (22b) des Langloches (22) so einnehmen kann, dass die Verschiebung des Distanzrohrs (21) in dem Langloch (22) verhindert wird.

8. Schloss gemäß einem der Ansprüche 4 bis 7, **dadurch gekennzeichnet, dass** die Verbindungsmittel einen Kupplungszapfen (11) aufweisen, der im Wesentlichen parallel zu der Drehachse (10) verläuft und drehbeweglich um die Drehachse (10) mit dem Riegel (8) verbunden ist, wobei ein Ende des Kupplungszapfens gegen das Gehäuse (1) in Anschlag kommen kann, um die Wegbegrenzung des Riegels (8) in der Verschlussposition des Schlosses zu definieren.

9. Schloss gemäß Anspruch 8, **dadurch gekennzeichnet, dass** der Kupplungszapfen (11) wenigstens eine Öffnung (15) durchquert, die in jedem der beiden Flansche (9a, 9b) eingebracht ist, sowie ein Loch (16) welches den Riegel (8) durchdringt.

10. Schloss gemäß Anspruch 9, **dadurch gekennzeichnet, dass** ein schmelzbares Bauteil bei der bei Benutzung des Schlosses herrschenden Umgebungstemperatur einen Teil der Öffnung (15) so einnehmen kann, dass die Verschiebung des Kupplungszapfens (11) in der Öffnung (15) verhindert wird.

11. Schloss gemäß einem der Ansprüche 1 bis 10, **dadurch gekennzeichnet, dass** die hohe Schmelztemperatur mehr als 950°C beträgt, wobei das Material mit hoher Schmelzetemperatur beispielsweise Eisen ist, dass die Zwischenschmetztemperatur im Bereich von 200°C bis 500°C liegt, wobei das Material mit Zwischenschmelztemperatur beispielsweise Zamak® ist, und dass die niedrige Schmelztemperatur weniger als 200°C beträgt, wobei das Material mit niedriger Schmelztemperatur beispielsweise in Kunststoff ist.

12. Anordnung, die durch ein Schloss gemäß einem der Ansprüche 4 bis 10 und einer dem Schloss zugeordneten Schließkappe gebildet wird, **dadurch gekennzeichnet dass** die radiale Ausdehnung der Flansche (9a, 9b) des Hilfsriegels (9) bezüglich der Drehachse (10) im Wesentlichen größer als die radiale Ausdehnung der Sperrfläche (8e) des Riegels (8) ist, wobei die Schließkappe (5) zwei im Wesentlichen senkrecht zu der Drehachse (10) verlaufende und den freien Außenkanten (17) der Flansche (9a, 9b) des Hilfsriegels (9) gegenüberliegende Rillen (26) aufweist, wobei die Rillen (26) so angeordnet sind, dass einerseits die Flansche (9a, 9b) bei der bei Benutzung des Schlosses herrschenden Umgebungstemperatur in die Rillen (26) eingreifen, ohne mit der Schließkappe (5) zusammenzuwirken und andererseits die Flansche (9a, 9b) in der Brandverschlussposition des Hilfsriegels (9) in Kontakt mit der Schließkappe (5) kommen können.

13. Anordnung, die durch ein Schloss und eine Schließkappe gemäß Anspruch 12 gebildet wird, **dadurch gekennzeichnet, dass** wenigstens einer der Flansche (9a, 9b) des Hilfsriegels (9) in seiner freien Außenkante (17) eine Kerbe (27) aufweist, wobei die Kerbe (27) in der Brandverschlussposition des Schlosses sich in die ihr gegenüberliegende Rille (26) der Schließkappe (5) einhaken kann.

14. Anordnung gemäß Anspruch 13, bei welcher das Schloss an einem beweglichen Flügel (2) und die Schließkappe an einem zweiten Flügel (6) im Fall einer Doppeltür oder einem Pfosten eines Türrahmens im Fall einer einfachen Tür montiert ist, **dadurch gekennzeichnet, dass** eine intumiszierende Verbindung (28), die unter Hitzeeinwirkung von einem kontrahierten in einen aufgeblähten Zustand übergehen kann, an der Kante (2a) des beweglichen Flügels (2) auf dessen gesamten Umfang befestigt ist, wobei die Anordnung so ausgebildet ist, dass einerseits in der Verschlussposition bei der bei Benutzung des Schlosses herrschenden Umgebungstemperatur die intumiszierende Verbindung (28) der Kante (6a) des zweiten Flügels (6) oder des Pfostens des Türrahmens gegenüberliegt und die intumiszierende Verbindung (28) kontrahiert ist, während andererseits in der Brandverschlussposition des Hilfsriegels (9) der bewegliche Flügel (2) bezüglich seiner Verschlussposition nicht verschoben ist, während die Kerbe (27) und die ihr gegenübeniegende Rille (26) um einen Versatz (d) voneinander beabstandet sind, wobei der Versatz (d) im Wesentlichen kleiner als die mittlere Dicke des die Schließkappe (5) tragenden Flügels (6) oder des Pfostens des Türrahmens ist, so dass, wenn sich der bewegliche Flügel (2) unter der Einwirkung des durch das Feuer ausgeübten Druckunterschiedes verschiebt, die intumiszierende Verbindung (28) in ihrem aufgeblähten Zustand in Kontakt mit der Kante (6a) des Flügels (6) oder des Pfostens des Türrahmens bleiben kann, die ihr im Wesentlichen über die gesamte Höhe der Kante (6a) oder des Pfostens gegenüberliegt.

## Claims

1. Lock comprising a case (1) made of a material having a high melting point and intended to be fixed to a door (2), a latch (8) made of a material with a lower melting point, the said latch (8) being mounted on the said case (1) so that it can move between a closing position, in which it projects outside the case (1) through an opening (4) in the latter and is able, when the lock is at the ambient use temperature, to engage with a strike (5) in order to lock the door in the closed position, and an opening position, in which the said latch (8) is retracted into the said case (1) in order to allow opening of the door, and an operating member which is coupled to the said latch (8) and can be actuated from outside the said case (1) in order to move the said latch (8) from its closing position to its opening position, **characterized in that** the said lock also comprises an auxiliary latch (9) made of a material having a high melting point, which is mounted on the case (1) so that it can move between a closing position, in which part of the said auxiliary latch (9) projects outside the said casing (1) through the said opening (4) in the latter, and an opening position, in which the said auxiliary latch (9) is retracted into the said case (1) in order to allow opening of the door, the said lock also comprising elastic return means (19) capable of engaging with the said auxiliary latch (9) in order to urge it towards its closing position; the said auxiliary latch (9) being coupled to the said latch (8) by connection means (11, 21) in such a way that the movement of the said latch (8) towards its opening position by means of the said operating member is able to take along the said auxiliary latch (9) towards its opening position as well; the said connection means (11, 21) comprising at least one fusible element (20) made of a material having a low melting point, the said low melting point being between the ambient use temperature of the lock and the melting point of the latch (8), termed intermediate melting point; each fusible element (20) being arranged so that as it starts to melt it is capable of uncoupling the connection between the said latch (8) and the said auxiliary latch (9), with the result that, after the said fusible element (20) has melted, the said auxiliary latch (9) is capable, in its uncoupled position, of engaging with part of the strike (5) that is made of material having a high boiling point in order to lock the door in a substantially closed position, termed fire closure position.

2. Lock according to Claim 1, **characterized in that** the said auxiliary latch (9) is capable, in its uncoupled position, of being moved with respect to the said latch (8) under the urging action of the said elastic return means (19) towards a position, termed fire closure position, in which it projects outside the said case (1) beyond its closing position.

3. Lock according to Claim 2, **characterized in that** it is of the tilting latch type, the latch (8) and the auxiliary latch (9) being able to pivot about a common spindle (10) secured to the case (1), the said rotation spindle (10) being substantially parallel to the wall (1a) of the case (1) in which the said opening (4) is pierced.

4. Lock according to Claim 3, **characterized in that** the said latch (8) includes a body (30) having at its free end a locking surface (8e) capable of engaging with the strike (5) when the said latch (8) is in the closing position; the said auxiliary latch (9) including two flat cheeks (9a, 9b) having the general shape of disc sectors which are substantially perpendicular to the said rotation spindle (10) and which are situated on either side of the said body (30) of the latch (8); the said connection means (11, 21) including at least one coupling member (11, 21) having a high melting point and extending substantially parallel to the said rotation spindle (10) in at least one hole (16, 21a) in one of the said latch (8) and the said auxiliary latch (9) and through at least one slot (15, 22), substantially in the form of a circular arc centred on the said rotation spindle (10), pierced in the other of the said latch (8) and the said auxiliary latch (9); the said fusible element (20) being arranged in the said at least one slot (15, 22) in order to rotationally link the two latches (8, 9) at ambient temperature and in order to uncouple the said latches (8, 9) with a limited freedom of angular movement corresponding to the circular arc of the said at least one slot (15, 22), beyond the said low melting point, in such a way that, when the lock is in the fire closure position, the said auxiliary latch (9), being repelled under the action of the said elastic return means (19) towards the outside of the said case (1), has rotated through a limited phase angle (α) with respect to the said latch (8) beyond its closing position, the said at least one slot (15, 22) having slid freely on the said coupling member (11, 21).

5. Lock according to Claim 4, **characterized in that** a surface (8c) of the said latch facing the inside of the case (1) includes a recess (8f) arranged so that a part (19a) of the said elastic return means (19) bearing on an edge of the said cheeks (9a, 9b) is not in contact with the latch (8) during rotation of the said auxiliary latch (9) through the said limited phase angle (α) towards its fire closure position, the said part (19a) of the said elastic return means (19) being capable of engaging freely in the said recess (8f).

6. Lock according to either of Claims 4 and 5, **characterized in that** the said connection means (11, 21) include a spacer tube (21) extending substantially parallel to the said rotation spindle (10) and connecting the two cheeks (9a, 9b) of the auxiliary latch (9), the ends of the said spacer tube (21) being secured to the said cheeks (9a, 9b).

7. Lock according to Claim 6, **characterized in that** the said at least one coupling member comprises the said spacer tube (21), the said at least one slot (22) passing through the said latch (8), the said hole (21a) being pierced in each of the two cheeks (9a, 9b), the said fusible element (20) being capable, when the lock is at the ambient use temperature, of occupying a part (22b) of the said oblong hole (22) so as to prevent the said spacer tube (21) from moving in the said oblong hole (22).

8. Lock according to one of Claims 4 to 7, **characterized in that** the said connection means include a coupling pin (11) extending substantially parallel to the rotation spindle (10) and linked in circular translation with the said latch (8) about the rotation spindle (10), one end of the said coupling pin being able to butt against the case (1) so as to define the end of rotational travel of the said latch (8) in its lock-closing position.

9. Lock according to Claim 8, **characterized in that** the said coupling pin (11) passes through at least one aperture (15) pierced in each of the said cheeks (9a, 9b) and through a hole (16) pierced through the latch (8).

10. Lock according to Claim 9, **characterized in that** a fusible element is capable, when the lock is at the ambient use temperature, of occupying part of the said aperture (15) so as to prevent the said coupling pin (11) from moving in the said aperture (15).

11. Lock according to one of Claims 1 to 10, **characterized in that** the high melting point is above 950°C, the said material having a high melting point being, for example, steel, **in that** the intermediate melting point is between 200°C and 500°C, the said material having an intermediate melting point being, for example, Zamak®, and **in that** the low melting point is below 200°C, the said material having a low melting point being, for example, a plastic.

12. Unit formed by a lock according to one of Claims 4 to 10 and by a strike associated with the said lock, **characterized in that** the radial extent of the said cheeks (9a, 9b) of the auxiliary latch (9) with respect to the said rotation spindle (10) is substantially greater than the radial extent of the locking surface (8e) of the latch (8); the said strike (5) including two grooves (26) which are substantially perpendicular to the said rotation spindle (10) and are situated facing the free-end edges (17) of the said cheeks (9a, 9b) of the auxiliary latch (9); the said grooves (26) being arranged so that, on the one hand, when the said lock is at the ambient use temperature, the said cheeks (9a, 9b) are inserted in the said grooves (26) without engaging with the said strike (5), and, on the other hand, when the auxiliary latch (9) is in the fire closure position, the said cheeks (9a, 9b) are capable of coming into contact with the said strike (5).

13. Unit formed by a lock and by a strike according to Claim 12, **characterized in that** at least one of the said cheeks (9a, 9b) of the auxiliary latch (9) includes a notch (27) in its free-end edge (17); the said notch (27) being capable, when the lock is in the fire closure position, of hooking into the groove (26) of the strike (5) facing it.

14. Unit according to Claim 13 in which the lock is mounted on a movable leaf (2) and the strike is mounted on a second leaf (6) in the case of a double door or on a vertical frame member in the case of a single door, **characterized in that** an intumescent seal (28), capable of changing from a contracted state to an expanded state under the action of heat, is fixed to the edge (2a) of the said movable leaf (2) over its whole periphery; the said unit being arranged so that, on the one hand, when the door is in the closed position at the ambient use temperature of the said lock, the said intumescent seal (28) faces the edge (6a) of the said second leaf (6) or of the said vertical doorframe member, the said intumescent seal (28) being contracted; on the other hand, when the auxiliary latch (9) is in the fire closure position, the said movable leaf (2) not being moved with respect to its closed position, the notch (27) and the groove (26) facing it are separated by an offset distance (d), the offset distance (d) being substantially less than half the thickness of the said leaf (6) or of the vertical frame member bearing the strike (5), with the result that, when the said movable leaf (2) is moved under the effect of the differential pressure exerted by the fire, the said intumescent seal (28) is, in its expanded state, capable of remaining in contact with the edge (6a) of the leaf (6) or of the said vertical doorframe member facing it over substantially the whole height of the said edge (6a) or of the said vertical member.
